# EUROPÄISCHE PATENTSCHRIFT

(11) **EP 1 083 031 B1**
(45) Veröffentlichungstag und Bekanntmachung des Hinweises auf die Patenterteilung: **07.06.2006**
(21) Anmeldenummer: 00118361.5
(22) Anmeldetag: 24.08.2000
(51) Int. Cl.: B27B 33/14

(54) **Sägekette für ein Werkzeug zum Trennen von Sandwichplatten**
Saw chain for a tool for cutting sandwich panels
Chaîne de sciage pour outil à couper des panneaux sandwich

(30) Priorität: 09.09.1999 DE 29915852 U
(43) Veröffentlichungstag der Anmeldung: 14.03.2001
(73) Patentinhaber: Trumpf GmbH & Co, D-71254 Ditzingen (DE)
(72) Erfinder: Tinner, Andreas, 7206 Igis (CH); Accola, Matthias, 7215 Fanas (CH)
(74) Vertreter: Kohler Schmid Möbus

(56) Entgegenhaltungen:
- CH-A- 370 692
- DE-A- 3 739 414
- DE-B- 1 148 481
- DE-U- 29 815 228
- US-A- 1 392 503
- US-A- 1 634 644
- US-A- 4 203 215
- US-A- 4 887 357

## Beschreibung

Die Erfindung betrifft eine Sägekette für ein Werkzeug zum Trennen von Sandwichplatten gemäß dem Oberbegriff des Anspruchs 1.

DE-U-298 15 228 offenbart eine derartige Sägekette.

Zur Erzielung guter Bearbeitungsergebnisse bedarf es einer Führung der Sägekette während des Trennvorgangs.

Im Falle des gattungsbildenden Standes der Technik nach DE-U-298 15 228 wird eine derartige Führung bewirkt durch das Zusammenspiel der Seitenflächen der Sägekette und der diesen zugeordneten Schnittflächen an der zu bearbeitenden Sandwichplatte. Die Seitenflächen der Sägekette dienen dabei als Führungsflächen, die sich an den sandwichplattenseitigen Schnittflächen entlangbewegen und über welche sich die Sägekette an der Sandwichplatte gegen unerwünschtes seitliches Ausweichen abstützen kann. Um die Führung der Sägekette mit möglichst geringer Reibung an ihren Seitenflächen zu bewerkstelligen, sind diejenigen Kettenglieder der vorbekannten Sägekette, welche den Schnittflächen an der betreffenden Sandwichplatte gegenüberliegen, an ihren den Schnittflächen zugewandten Flächen derart definiert abgeschrägt, daß sich die Breite der Sägekette mit zunehmendem Abstand von den Schneidkanten verringert und sich infolgedessen zwischen den Seitenflächen der Sägekette und den diesen gegenüberliegenden Schnittflächen an der Sandwichplatte jeweils ein Freiwinkel ergibt. Die Herstellung der beschriebenen Abschrägungen ist mit einem gewissen fertigungstechnischen Aufwand verbunden.

Eine Sägekette zu schaffen, deren reibungsarme Führung mit gegenüber dem vorstehend beschriebenen Stand der Technik vereinfachten fertigungstechnischen Maßnahmen realisiert ist, hat sich die vorliegende Erfindung zum Ziel gesetzt.

Erfindungsgemäß gelöst wird diese Aufgabe durch eine Sägekette der eingangs genannten Art, im Falle derer die kennzeichnenden Merkmale von Anspruch 1 vorgesehen sind. Die anspruchsgemäße Abstufung der Seitenflächen der Sägekette bzw. der betreffenden Fläche oder Flächen der genannten Kettenglieder läßt sich insbesondere ausgehend von den üblicherweise verwendeten Kettenglieder-Rohlingen mit Rechteckquerschnitt auf fertigungstechnisch einfachste Art und Weise erstellen. Infolge der erfindungsgemäßen Abstufung befinden sich die Seitenflächen der Sägekette bei der Sandwichplattenbearbeitung lediglich mit einem Teil, nämlich an den vorgesetzten Teilflächen, in reibendem Kontakt mit den erstellten Schnittflächen an dem zu bearbeitenden Werkstück. Eine kleine Reibfläche aber bedingt einen ebenfalls nur kleinen Reibwiderstand bei der Bewegung der Sägekette.

Zur Fertigung der in Anspruch 1 beschriebenen Überstände sind beispielsweise die betreffenden Kettenglied-Rohlinge und ein entsprechendes Bearbeitungswerkzeug, etwa ein Walzenschleifer, lediglich in Richtung der späteren Bewegung der Sägekette aneinander entlangzubewegen.

Bevorzugte Aunführungsformen der errindungsgemaßen sagekette ergeben sich aus den adhängigen Ansprüchen 2 bis 5.

Die in Anspruch 2 beschriebene Verbundbauweise von Kettengliedern bietet erhebliche fertigungstechnische Vorteile. So können zur Herstellung derartiger Kettenglieder beispielsweise wenigstens ein Rohlingteil verhältnismäßig großer und wenigstens ein Rohlingteil verhältnismäßig geringer Dicke etwa durch Verschweißen miteinander verbunden werden. Die erfindungsgemäße Abstufung der Seitenflächen an den Kettengliedern ergibt sich dann ohne weiteres.

Außerdem erlaubt die Verbundbauweise der Kettenglieder die Berücksichtigung des Umstandes, daß unterschiedliche Bereiche der Kettenglieder im Betrieb unterschiedlichen Beanspruchungen unterworfen sind. Etwa im Bereich der in das Material der zu bearbeitenden Sandwichplatten eingreifenden Schneidzähne wirken größere und andersartige Beanspruchungen als in den übrigen Bereichen der Kettenglieder. Vor diesem Hintergrund sind die Vorteile der in Anspruch 3 beschriebenen Bauart der erfindungsgemäßen Sägekette offensichtlich.

Die erfindungsgemäße Sägekette gemäß Anspruch 4 zeichnet sich durch eine mit geringem Aufwand herzustellende Verbindung der Kettenglieder untereinander aus. Die Bolzenköpfe,der Kettenbolzen lassen sich fertigungstechnisch einfach, beispielsweise als Nietköpfe erstellen. Nachdem sie im Bereich der zurückgesetzten Teilflächen der Kettenglieder bzw. der Seitenflächen der Sägekette angeordnet sind, ist bei entsprechenden Abmessungen der Bolzenköpfe bzw. bei entsprechendem Abstand der vorgesetzten von den zurückgesetzten Teilflächen der Kettenglieder ohne weiteres sichergestellt, daß die Bolzenköpfe nicht über die vorgesetzten Teilflächen der Seitenflächen der Sägekette vorstehen und die Führung der Sägekette beeinträchtigen.

Die in Anspruch 5 beschriebenen Merkmale einer bevorzugten Erfindungsvariante bedingen eine wirksame und von unerwünschtem Spiel freie Abstützung der Bolzenköpfe der Kettenbolzen an den betreffenden Kettengliedern und somit eine von unerwünschtem Spiel freie Verbindung der Kettenglieder untereinander.

Nachstehend wird die Erfindung anhand beispielhafter schematischer Darstellungen näher erläutert. Es zeigen:
- Figur 1: ein Trennwerkzeug mit Sägekette beim Bearbeiten einer Sandwichplatte,
- Figur 2: einen Ausschnitt aus dem geradlinig geführten Teil der Sägekette gemäß Fig. 1,
- Figur 3: die Sägekette gemäß den Fign. 1 und 2 in der Seitenansicht und
- Figur 4: eine Schnittdarstellung der Sägekette gemäß den Fign. 1 bis 3 mit einer in Fig. 3 senkrecht zu der Zeichenebene und in Richtung der Linie IV-IV verlaufenden Schnittebene.

Ausweislich Fig. 1 umfaßt ein Trennwerkzeug 1 zum Bearbeiten einer Sandwichplatte 2 einen Grundkörper 3 mit einer Führungsschiene 4 für eine endlose Sägekette 5. Die Sandwichplatte 2 besteht aus einem Schaumstoffkern sowie diesem beidseits benachbarten Decklagen in Form von zirka 1 mm dicken Metallblechen.

Die Sägekette 5 wird an den beiden Enden der Führungsschiene 4 jeweils entlang einer kreisbogenförmigen Bahn umgelenkt und an den Längsseiten der Führungsschiene 4 geradlinig geführt. Zum Antrieb der Sägekette 5 dient ein Elektromotor 6 mit zwei Geschwindigkeits-Schaltstufen. An seiner dem Elektromotor 6 gegenüberliegenden Seite ist der Grundkörper 3 des Trennwerkzeugs 1 mit einem in Fig. 1 aufgebrochenen Gehäuse 7 versehen, welches die Sägekette 5 antriebsseitig unter Bildung eines Zwischenraumes 8 zwischen Sägekette 5 und Gehäuse 7 umschließt. In den Zwischenraum 8 mündet ein Absaugschlauch 9, der über einen Anschlußstutzen 10 des Gehäuses 7 an letzterem angebracht und mit seinem anderen Ende an die Saugseite eines Lüfters angeschlossen ist.

Eine Maschinenführung 11 des Trennwerkzeugs 1 besteht im wesentlichen aus einer Auflageplatte 12 sowie einer Schwenklagerung 13, mittels derer der Grundkörper 3 des Trennwerkzeugs 1 um eine parallel zu der Plattenebene der Sandwichplatte 2 verlaufende Achse 14 schwenkbar mit der Auflageplatte 12 verbunden ist. Ein Doppelpfeil 15 veranschaulicht die Richtung der Relativ-Schwenkbewegung von Grundkörper 3 und Auflageplatte 12.

Ein Schlitz 16 in der Auflageplatte 12 erlaubt es, den Grundkörper 3 des Trennwerkzeugs 1 und mit diesem die Sägekette 5 zwischen der Arbeitsstellung gemäß Fig. 1 und einer Ruhestellung, in welcher sich die Sägekette 5 außer Eingriff mit der Sandwichplatte 2 befindet, hin und her zu schwenken. Zur Ausführung dieser Schwenkbewegung stehen dem Bediener des Trennwerkzeugs 1 Handgriffe 17, 18 an dem Grundkörper 3 zur Verfügung. Beim Verschwenken des Grundkörpers 3 mit der Sägekette 5 von der Ruhe- in die Arbeitsstellung ist eine elastische Gegenkraft zu überwinden, die von einer bei Ausführung der betreffenden Schwenkbewegung verformten und nicht im einzelnen dargestellten Torsionsfeder der Schwenklagerung 13 aufgebracht wird. In der Arbeitsstellung kann der Grundkörper 3 des Trennwerkzeugs 1 mit unterschiedlichen Schwenklagen des Grundkörpers 3 gegenüber der Auflageplatte 12 und somit mit unterschiedlichen Schwenklagen der Sägekette 5 und der Führungsschiene 4 gegenüber der Sandwichplatte 2 arretiert werden. Hierzu dient eine Rastvorrichtung 19. Diese umfaßt eine Mehrzahl von Rastöffnungen an dem Grundkörper 3 des Trennwerkzeugs 1 sowie einen in axialer Richtung gegen Federkraft verschiebbaren arretierbaren Rastzapfen 20, der an einem mit der Auflageplatte 12 verbundenen Lagerbock 21 der Schwenklagerung 13 in seiner axialen Richtung verschiebbar gehalten ist. Die Rastöffnungen befinden sich an der dem Betrachter von Fig. 1 abgewandten Seite des Grundkörpers 3 und sind in Richtung der Schwenkbewegung des Grundkörpers 3 hintereinander angeordnet. In Abhängigkeit von der gewünschten Neigung der Führungsschiene 4 mit der Sägekette 5 gegenüber der Auflageplatte 12 rastet der Bediener der Trennvorrichtung 1 den arretierbaren Rastzapfen 20 in,eine der Rastöffnungen ein.

Ehe sich die in Fig. 1 dargestellten Verhältnisse ergeben haben, war der Grundkörper 3 bei eingeschaltetem Elektromotor 6 aus einer Ruhestellung, in welcher sich die Sägekette 5 sowie die Kettenführung 4 auf der von der Sandwichplatte 2 abgewandten Seite der Auflageplatte 12 befunden hatten, im Gegenuhrzeigersinn um die Achse 14 geschwenkt worden. Im Laufe dieser Schwenkbewegung war die Sägekette 5 durch den Schlitz 16 der Auflageplatte 12 auf der Oberfläche der Sandwichplatte 2 zur Auflage gekommen. Infolge fortgesetzter Schwenkbewegung hatte sich die Sägekette 5 in die Sandwichplatte 2 eingeschnitten, bis sie schließlich am Ende der Schwenkbewegung mit der Führungsschiene 4 wie in Fig. 1 gezeigt gegen die Sandwichplatte 2 geneigt war. Anschließend war das Trennwerkzeug 1 von dem Bediener in Schnittrichtung, d.h. in Richtung eines Pfeils 22, auf der Sandwichplatte 2 gleitend verschoben und auf diese Art und Weise in der Sandwichplatte 2 ein Trennschlitz erstellt worden, der im Innern der Fläche der Sandwichplatte 2 seinen Ausgang nimmt. Während des gesamten Bearbeitungsvorgangs war die Sägekette 5 in ihrer durch einen Pfeil 23 veranschaulichten Bewegungsrichtung umgelaufen. Beim Bearbeiten der Sandwichplatte 2 hatte die Sägekette 5 die verschiedenen Lagen der Sandwichplatte 2 durchtrennt. Der dabei gebildete Schneidstaub war in den Zwischenraum 8 zwischen der Sägekette 5 und dem Gehäuse 7 angesaugt und von dort über den Absaugschlauch 9 abgeführt worden. Die Auflageplatte 12 diente zum Schutz des Bedieners vor der umlaufenden Sägekette 5. Die bei der Bearbeitung der Sandwichplatte 2 an dieser erstellten Schnittflächen hatten im Zusammenspiel mit der Sägekette 5 deren seitliche Führung während des Trennvorgangs bewirkt.

Wie aus den Fign. 2 bis 4 hervorgeht, besteht die Sägekette 5 aus drei quer zu ihrer Bewegungsrichtung 23 nebeneinander liegenden Reihen von Kettengliedern 24, 25, 26. Dabei handelt es sich bei den Kettengliedern 24, 26 um konstruktiv miteinander übereinstimmende Außenglieder, bei den Kettengliedern 25 um Mittenglieder der Sägekette 5. Die nebeneinander liegenden Außenglieder 24, 26 fluchten miteinander, während die Mittenglieder 25 in Bewegungsrichtung 23 der Sägekette 5 gegen die Außenglieder 24, 26 versetzt angeordnet sind und mit in Bewegungsrichtung 23 der Sägekette 5 hintereinander liegenden Außengliedern 24, 26 überlappen (Fig. 2).

Jeweils nach außen weisende und folglich bei der Bearbeitung den an der Sandwichplatte 2 erstellten Schnittflächen gegenüberliegende Flächen 27, 28 der Außenglieder 24, 26 sind abgestuft (Fig. 4). Streifenartige Überstände 29, 30 erstrecken sich dabei in Bewegungsrichtung 23 der Sägekette 5 und bilden vorgesetzte Teilflächen 31, 32 aus. Die vorgesetzten Teilflächen 31 an den Außengliedern 24 fluchten in Bewegungsrichtung 23 der Sägekette 5 ebenso miteinander wie die vorgesetzten Teilflächen 32 der Außenglieder 26. Gegenüber den Teilflächen 31, 32 zurückgesetzt sind Teilflächen 33, 34 der Flächen 27, 28. Mit der beschriebenen Abstufung der Flächen 27, 28 der Außenglieder 24, 26 ergibt sich eine entsprechende Abstufung der beiden betreffenden Seitenflächen der Sägekette 5 insgesamt.

Als seitliche Führungsflächen der Sägekette 5 bei der Bearbeitung der Sandwichplatte 2 wirken lediglich die vorgesetzten Teilflächen 31, 32 der beiden Reihen von Außengliedern 24, 26. An den Teilflächen 31, 32 ergibt sich ein reibender Kontakt mit der jeweils zugeordneten Schnittfläche an der Sandwichplatte 2. Nachdem diese Reibflächen aber verhältnismäßig klein sind, ist auch der infolge der seitlichen Führung der Sägekette 5 auftretende Reibwiderstand für die Bewegung der Sägekette 5 relativ gering. Im dargestellten Beispielsfall entspricht die Breite der streifenartigen Überstände 29, 30 und somit die Breite der vorgesetzten Teilflächen 31, 32 der Außenglieder 24, 26 in etwa der doppelten Höhe von Schneidzähnen 35, 36.

Die Schneidzähne 35, 36 weisen quer zu der Bewegungsrichtung 23 der Sägekette 5 verlaufende Schneidkanten 37, 38 auf und liegen mit ihren nach außen gewandten Zahnstirnflächen in den vorgesetzten Teilflächen 31, 32 der Außenglieder 24, 26. Schneidzähne 39 der Mittenglieder 25 der Sägekette 5 besitzen Schneidkanten 40, die ebenfalls quer zu der Bewegungsrichtung 23 der Sägekette 5 verlaufen.

Miteinander verbunden sind die Außenglieder 24, 26 sowie die Mittenglieder 25 der Sägekette 5 über Kettenbolzen 41 mit jeweils zwei Bolzenköpfen 42. Die Bolzenköpfe 42 sind dabei im Bereich der zurückgesetzten Teilflächen 33, 34 an den Außengliedern 24, 26 angeordnet und ebenfalls gegenüber den vorgesetzten Teilflächen 31, 32 der Außenglieder 24, 26 zurückgesetzt.

Wie aus Fig. 4 hervorgeht, durchsetzt jeder Kettenbolzen 41 zwei nebeneinander liegende Außenglieder 24, 26 sowie das zwischen diesen angeordnete Mittenglied 25 an einer im Querschnitt abgestuften Bohrung 46. In ihren den Mittengliedern 25 zugeordneten axialen Abschnitten sind die Kettenbolzen 41 entsprechend der Abstufung der Bohrungen 46 zu einem Bund 43 radial erweitert, wobei der Bund 43 in axialer Richtung geringfügig über die Außenflächen des jeweiligen Mittengliedes 25 vorsteht. Auf diese Art und Weise wird ein großflächiger Kontakt zwischen den Außengliedern 24, 26 und den Mittengliedern 25 der Sägekette 5 vermieden. Dies wiederum führt zu einer Minimierung der Reibung, die dann auftritt, wenn die Außenglieder 24, 26 sowie die Mittenglieder 25 bei der Umlenkung der Sägekette 5 relativ zueinander um die Kettenbolzen 41 verschwenken.

Zur Fertigung der Außenglieder 24, 26 der Sägekette 5 wurde zunächst jeweils ein im Querschnitt rechteckiger Streifen aus Eisenblech mit einem gleich dicken und im Querschnitt ebenfalls rechteckigen Streifen aus Werkzeugstahl verschweißt. An dem aus Werkzeugstahl bestehenden Teil der so erhaltenen Rohlinge wurden dann die Schneidzähne 35 bzw. 36 freigeräumt. Erstellt wurden dabei auch in Fig. 2 erkennbare Abflachungen 44, 45, welche den Schneidzähnen 35, 36 in Bewegungsrichtung 23 der Sägekette 5 vorgelagert sind. Diese Abflachungen 44, 45 dienen dazu, im Falle einer nicht hinreichenden Spannung der Sägekette 5 ein Abheben der Außenglieder 24, 26 und somit der gesamten Sägekette 5 von der Führungsschiene 4 zu verhindern. Die Schneidzähne 35, 36 wurden derart erstellt, daß die senkrechten Projektionen ihrer Schneidkanten 37, 38 entlang einer nach außen gekrümmten Bogenlinie angeordnet sind. In Fig. 3 ist diese Bogenlinie an einem der gezeigten Außenglieder 24 strichpunktiert angedeutet.

Nach dem Fertigen der Schneidzähne 35, 36 sowie der Erstellung der Abflachungen 44, 45 wurden die aus Eisenblech bestehenden Teile der Kettenglied-Rohlinge durch Abschleifen von Material in ihrer Dicke reduziert. Zu diesem Zweck wurde ein Walzenschleifer eingesetzt. Abschließend wurden dann die Bohrungen 46 erstellt. Als Ergebnis der beschriebenen Bearbeitung der Kettenglied-Rohlinge ergaben sich die dargestellten Außenglieder 24, 26 mit den vorgesetzten Teilflächen 31, 32 an den aus Werkzeugstahl bestehenden Teilen und den zurückgesetzten Teilflächen 33, 34 an den aus Eisenblech gefertigten Teilen der Außenglieder 24, 26. Zwischen den vorgesetzten Teilflächen 31, 32 und den zurückgesetzten Teilflächen 33, 34 verlaufen als Übergangsflächen jeweils Schrägflächen.

Abweichend von dem vorstehend beschriebenen Fertigungsverfahren hätten zunächst auch Werkzeugstahlstreifen mit gegenüber diesen in der Dicke reduzierten Eisenblechstreifen verschweißt werden können. Ein Materialabtrag an den aus Eisenblech bestehenden Teilen der erhaltenen Kettenglied-Rohlinge zur Erzeugung der gewünschten Abstufung an der Außenseite der Kettenglieder hätte sich dann erübrigt.

Rohlinge für die Mittenglieder 25 wurden aus Werkzeugstahlblechen jeweils mit einer ersten Angriffsfläche 47 sowie einer zweiten Angriffsfläche 48 ausgestanzt. Über die ersten Angriffsflächen 47 werden die Mittenglieder 25 im Betrieb von einem Kettenrad angetrieben, das seinerseits mit dem Elektromotor 6 des Trennwerkzeugs 1 gemäß Fig. 1 antriebsverbunden ist. Über die zweiten Angriffsflächen 48 versetzen die Mittenglieder 25 ein Führungskettenrad an dem freien Ende der ebenfalls in Fig. 1 gezeigten Führungsschiene 4 in Bewegung. Wie in Fig. 3 angedeutet, verlaufen die ersten Angriffsflächen 47 und die zweiten Angriffsflächen 48 der Mittenglieder 25 jeweils symmetrisch bezüglich einer Mittelsenkrechten auf den Abstand der beiden Bohrungen 46 der einzelnen Mittenglieder 25.

Ebenfalls ausweislich Fig. 3 stehen die Schneidkanten 40 der Mittenglieder 25 an der Schneidkette 5 gegenüber den Schneidkanten 37, 38 der Außenglieder 24, 26 nach außen geringfügig vor. Auch die senkrechten Projektionen der Schneidkanten 40 an den Mittengliedern 25 sind entlang einer nach außen gekrümmten Bogenlinie angeordnet.

## Patentansprüche

1. Sägekette für ein Werkzeug zum Trennen von Sandwichplatten (2) mit drei quer zu der Bewegungsrichtung (23) der Sägekette (5) nebeneinander liegenden Reihen von jeweils in Bewegungsrichtung (23) der Sägekette (5) hintereinander angeordneten Kettengliedern mit Schneidzähnen (35, 36, 39), wobei
- die Kettenglieder der beiden außenliegenden Reihen.Außenglieder (24, 26) und die Kettenglieder der dazwischen liegenden Reihe Mittenglieder (25) bilden,
- die nebeneinander liegenden Außenglieder (24, 26) miteinander fluchten und die Mittenglieder (25) in Bewegungsrichtung (23) der Sägekette (5) gegen die Außenglieder (24, 26) versetzt angeordnet sind und mit in Bewegungsrichtung. (23) der Sägekette (5) hintereinander liegenden Außengliedern (24, 26) überlappen,
- die Außenglieder (24, 26) Seitenflächen der Sägekette (5) bilden, die einander mit Abstand gegenüberliegen und im Betrieb den erstellten Schnittflächen zugewandt sind und
- die Schneidzähne (35, 36, 39) zwischen den Seitenflächen der Sägekette (5) quer zu deren Bewegungsrichtung (23) verlaufende Schneidkanten (37, 38, 40) aufweisen wobei die Schneidzähne (35, 36) der Außenglieder (24, 26) mit einer Zahnstirnfläche in einer Seitenfläche der Sägekette (5) liegen,
**dadurch gekennzeichnet, dass**
die Seitenflächen der Sägekette (5) unter Abstufung der im Betrieb den erstellten Schnittflächen zugewandten Flächen (27, 28) der Außenglieder (24, 26) der Sägekette (5) abgestuft sind, wobei
- an den Außengliedern (24, 26) der Sägekette (5) jeweils ein streifenartig in Bewegungsrichtung (23) der Sägekette (5) verlaufender Überstand (29, 30) ausgebildet ist und die streifenartigen Überstände (29, 30) der Außenglieder (24, 26) jeweils eine zu der im Betrieb zugeordneten Schnittfläche hin vorgesetzte Teilfläche (31, 32) ausbilden, dergegenüber eine zurückgesetzte Teilfläche (33, 34) zurückgesetzt ist,
- in der vorgesetzten Teilfläche (31, 32) die Zahnstirnflächen der Schneidzähne (35, 36) des jeweiligen Außengliedes (24, 26) liegen und
- die vorgesetzten Teilflächen (31, 32) der streifenartigen Überstände (29, 30) an ein und derselben Seitenfläche der Sägekette (5) in Bewegungsrichtung (23) der Sägekette (5) miteinander fluchten.

2. Sägekette nach Anspruch 1, **dadurch gekennzeichnet, daß** wenigstens eines der einen Teil zumindest einer der Seitenflächen der Sägekette (5) bildenden Kettenglieder (24, 26) als Verbundbauteil ausgebildet ist, umfassend wenigstens einen Teil, der mit Schneidzähnen (35, 36) versehen ist und wenigstens eine vorgesetzte Teilfläche (31, 32) ausbildet sowie zumindest einen anderen Teil, welcher wenigstens eine zurückgesetzte Teilfläche (33, 34) ausbildet.

3. Sägekette nach Anspruch 2, **dadurch gekennzeichnet, daß** der oder die mit Schneidzähnen (35, 36) versehenen und wenigstens eine vorgesetzte Teilfläche (31, 32) ausbildenden Teile des oder der als Verbundbauteil ausgebildeten Kettenglieder (24, 26) aus einem Material verhältnismäßig großer Härte und der oder die anderen Teile aus einem Material weniger großer Härte gefertigt sind

4. Sägekette nach einem der vorhergehenden Ansprüche, wobei die Kettenglieder (24, 25, 26) über Kettenbolzen (41) mit Bolzenköpfen (42) miteinander verbunden sind, **dadurch gekennzeichnet, daß** die Bolzenköpfe (42) der Kettenbolzen (41) im Bereich zurückgesetzter Teilflächen (33, 34) angeordnet sind und mit den vorgesetzten Teilflächen (31, 32) fluchten oder gegenüber diesen zurückgesetzt sind.

5. Sägekette nach einem der vorhergehenden Ansprüche, **dadurch gekennzeichnet, daß** die Bolzenköpfe (42) der Kettenbolzen (41) an ihrer Unterseite ebenflächig ausgebildet und auf der jeweils zugeordneten, gleichfalls ebenen zurückgesetzten Teilfläche (33, 34) in axialer Richtung der Kettenbolzen (41) abgestützt sind.

## Claims

1. Saw chain for a tool for cutting sandwich panels (2), having three rows of chain links, which rows lie adjacent to each other transversely to the direction of movement (23) of the saw chain (5) and which chain links are arranged one behind the other in each case in the direction of movement (23) of the saw chain (5) and have cutting teeth (35, 36, 39), wherein
- the chain links of the two external rows form external links (24, 26) and the chain links of the row lying therebetween form central links (25),
- the adjacent external links (24, 26) are aligned with each other and the central links (25) are arranged offset relative to the external links (24, 26) in the direction of movement (23) of the saw chain (5) and overlap with external links (24, 26) lying one behind the other in the direction of movement (23) of the saw chain (5),
- the external links (24, 26) form side faces of the saw chain (5) which lie opposite each other and at a distance from each other and which, in operation, face the cut faces created and
- the cutting teeth (35, 36, 39) have, between the side faces of the saw chain (5), cutting edges (37, 38, 40) which extend transversely to the direction of movement (23) of the saw chain (5), the cutting teeth (35, 36) of the external links (24, 26) lying with a tooth end face in a side face of the saw chain (5),
**characterised in that**
the side faces of the saw chain (5) are stepped, with stepping of the faces (27, 2B) of the external links (24, 26) of the saw chain (5) that, in operation, face the cut faces created, wherein
- a respective projection (29, 30), which extends in a strip-like manner in the direction of movement (23) of the saw chain (5), is formed on each of the external links (24, 26) of the saw chain (5), and each of the strip-like projections (29, 30) of the external links (24, 26) forms a respective partial face (31, 32) which is set forward towards the cut face associated therewith in operation and relative to which a set-back partial face (33, 34) is set back,
- the end faces of the cutting teeth (35, 36) of the respective external link (24, 26) lie in the set-forward partial face (31, 32) and
- the set-forward partial faces (31, 32) of the strip-like projections (29, 30) on one and the same side face of the saw chain (5) are aligned with each other in the direction of movement (23) of the saw chain (5).

2. Saw chain according to claim 1, **characterised in that** at least one of the chain links (24, 26) forming a portion of at least one of the side faces of the saw chain (5) is in the form of a composite component, comprising at least one portion which is provided with cutting teeth (35, 36) and which forms at least one set-forward partial face (31, 32), and comprising at least one further portion which forms at least one set-back partial face (33, 34).

3. Saw chain according to claim 2, **characterised in that** the portion(s) of the chain link(s) (24, 26) in the form of (a) composite component(s) that is (are) provided with cutting teeth (35, 36) and that form(s) at least one set-forward partial face (31, 32) is(are) manufactured from a material of relatively great hardness and the further portion(s) is(are) manufactured from a material of lesser hardness.

4. Saw chain according to any one of the preceding claims, wherein the chain links (24, 25, 26) are connected to each other by means of link pins (41) having pin heads (42), **characterised in that** the pin heads (42) of the link pins (41) are arranged in the region of set-back partial faces (33, 34) and are aligned with the set-forward partial faces (31, 32) or are set back relative thereto.

5. Saw chain according to any one of the preceding claims, **characterised in that** the pin heads (42) of the link pins (41) are constructed to be flat on their underside and are supported on the respective associated and likewise flat set-back partial face (33, 34) in the axial direction of the link pins (41).

## Revendications

1. Chaîne de sciage pour un outil à couper des panneaux sandwich (2), pourvue de trois rangées, disposées côte à côte transversalement à la direction de déplacement (23) de la chaîne de sciage (5), d'éléments de chaîne disposés les uns derrière les autres dans la direction de déplacement (23) de la chaîne de sciage (5) comprenant des dents coupantes (35, 36, 39), dans laquelle
- les éléments de chaîne des deux rangées disposées à l'extérieur forment des éléments extérieurs (24, 26), et les éléments de chaîne de la rangée disposée entre celles-ci forment des éléments intermédiaires (25),
- les éléments extérieurs disposés côte à côte (24, 26) s'alignent ensemble et les éléments intermédiaires (25) sont agencés de manière décalée par rapport aux éléments extérieurs (24, 26) dans la direction de déplacement (23) de la chaîne de sciage (5), et chevauchent les éléments extérieurs disposés (24, 26) les uns derrière les autres dans la direction de déplacement (23) de la chaîne de sciage (5),
- les éléments extérieurs (24, 26) forment des surfaces latérales de la chaîne de sciage (5), qui sont disposées les unes en face des autres de manière espacée et sont orientées, en fonctionnement, vers les surfaces de coupe établies et
- les dents coupantes (35, 36, 39) entre les surfaces latérales de la chaîne de sciage (5) comprennent des arêtes de coupe (37, 38, 40) s'étendant transversalement à la direction de déplacement (23) de ladite chaîne, les dents coupantes (35, 36) des éléments extérieurs (24, 26) étant disposées avec une face de dent dans une surface latérale de la chaîne de sciage (5),
**caractérisée en ce que**
les surfaces latérales de la chaîne de sciage (5) sont échelonnées en échelonnant les surfaces (27, 28) des éléments extérieurs (24, 26) de la chaîne de sciage (5) orientées, en fonctionnement, vers les surfaces de coupe établies,
- une projection (29, 30), s'étendant à la manière d'une bande dans la direction de déplacement (23) de la chaîne de sciage (5), étant respectivement formée aux éléments extérieurs (24, 26) de la chaîne de sciage (5) et les projections du type bande (29, 30) des éléments extérieurs (24, 26) formant respectivement une surface partielle (31, 32) mise en avant en direction de la surface de coupe associée en fonctionnement, par rapport à laquelle une surface partielle mise en arrière (33, 34) est mise en arrière,
- les faces de dent des dents coupantes (35, 36) de l'élément extérieur (24, 26) respectif se situant dans la surface partielle mise en avant (31, 32) et
- les surfaces partielles mises en avant (31, 32) des projections de type bande (29, 30) s'alignant ensemble au niveau d'une et même surface latérale de la chaîne de sciage (5) dans la direction de déplacement (23) de la chaîne de sciage (5).

2. Chaîne de sciage selon la revendication 1, **caractérisée en ce qu'**au moins un des éléments de chaîne (24, 26) formant une partie d'au moins une des surfaces latérales de la chaîne de sciage (5) est formé en tant qu'élément composite, comprenant au moins une partie, qui est pourvue de dents coupantes (35, 36) et forme au moins une surface partielle mise en avant (31, 32), tout comme au moins une autre partie, laquelle forme au moins une surface partielle mise en arrière (33, 34).

3. Chaîne de sciage selon la revendication 2, **caractérisée en ce que** la ou les parties de l'élément ou des éléments de chaîne (24, 26) formés en tant qu'éléments composites, pourvues de dents coupantes (35, 36) et formant au moins une surface partielle mise en avant (31, 32), est (sont) fabriquée(s) à partir d'un matériau d'une dureté relativement élevée et la ou les autres parties à partir d'un matériau d'une dureté moins élevée.

4. Chaîne de sciage selon l'une quelconque des revendications précédentes, les éléments de chaîne (24, 25, 26) étant reliés entre eux à l'aide de tourillons de chaînes (41) dotés de têtes de boulons (42), **caractérisée en ce que** les têtes de boulons (42) des tourillons de chaîne (41) sont agencées dans la zone de surfaces partielles mises en arrière (33, 34) et s'alignent sur les surfaces partielles mises en avant (31, 32) ou sont mises en arrière par rapport à celles-ci.

5. Chaîne de sciage selon l'une quelconque des revendications précédentes, **caractérisée en ce que** les têtes de boulons (42) des tourillons de chaîne (41) sont à surface plane au niveau de leur face inférieure et prennent appui sur la surface partielle mise en arrière (33, 34) respectivement associée, également plane, dans la direction axiale des tourillons de chaîne (41).
